# FASCICULE DE BREVET EUROPEEN

(11) **EP 2 362 835 B1**
(45) Date de publication et mention de la délivrance du brevet: **12.08.2015**
(21) Numéro de dépôt: 09797082.6
(22) Date de dépôt: 25.11.2009
(51) Int. Cl.: B43K 23/12, B43K 25/02

(54) **INSTRUMENT D'ECRITURE ET CAPUCHON A RAINURES INTERNES POUR UN INSTRUMENT D'ECRITURE**
SCHREIBGERÄT UND KAPPE MIT INNENNUTEN FÜR EIN SCHREIBGERÄT
WRITING IMPLEMENT, AND CAP WITH INNER GROOVES FOR A WRITING IMPLEMENT

(30) Priorité: 28.11.2008 FR 0858104
(43) Date de publication de la demande: 07.09.2011
(73) Titulaire: Société BIC, 92110 Clichy (FR)
(72) Inventeur: ROLION, Franck, F-95270 Asnieres Sur Oise (FR); BEAUCHER, Laurent, F-94100 Saint Maur Des Fosses (FR)
(74) Mandataire: Cabinet Plasseraud
(86) Numéro de dépôt international: PCT/FR2009/052289
(87) Numéro de publication internationale: WO 2010/061130

(56) Documents cités:
- GB-A- 2 236 509
- US-A- 5 441 356
- US-A- 5 911 534
- US-A1- 2006 018 700
- US-A1- 2006 210 348

## Description

### DOMAINE TECHNIQUE DE L'INVENTION

La présente invention est relative aux instruments d'écriture tels que les stylos à encre, et en particulier aux instruments d'écriture comportant un corps d'écriture s'étendant depuis une extrémité présentant une pointe d'écriture solidaire du corps d'écriture, et un capuchon amovible recouvrant la pointe d'écriture dans une position d'accouplement du capuchon avec le corps d'écriture, ledit capuchon présentant un fond, une paroi tubulaire s'étendant suivant un axe central entre une première extrémité de jonction avec le fond et une deuxième extrémité définissant une ouverture axiale, ladite paroi tubulaire présentant une surface intérieure sur laquelle des reliefs en saillie sont aptes à retenir le capuchon par engagement avec le corps d'écriture dans la position d'accouplement.

### ARRIERE-PLAN TECHNOLOGIQUE DE L'INVENTION

Un instrument d'écriture du genre précité, tel qu'un stylo à bille, peut stocker une encre aqueuse ou toute encre conventionnelle. Le capuchon permet d'éviter un séchage excessif de la pointe en recouvrant celle-ci pendant les périodes d'inutilisation de l'instrument. Une étanchéité par rapport à l'extérieur peut être obtenue grâce un contact annulaire de la paroi tubulaire du capuchon sur une extrémité du corps d'écriture adjacente à la pointe d'écriture. Dans certains cas, le capuchon comporte un capuchon interne qui ne recouvre que la pointe d'écriture.

Cependant, lors de l'accouplement du corps de l'instrument d'écriture avec le capuchon, l'air à l'intérieur du capuchon est comprimé, générant ainsi une augmentation de la pression interne au capuchon, parfois décelable par certains utilisateurs. Lorsque le capuchon est détaché, la pression d'air qui règne à l'intérieur du capuchon est soudainement abaissée, ce qui provoque une décharge et un pompage de l'encre. Comme le capuchon est alternativement accouplé avec et détaché du corps de l'instrument d'écriture lors d'une utilisation normale, une quantité significative d'encre peut être déplacée et risque d'être gaspillée, par exemple en restant bloquée dans les chicanes d'une cavité de mise à l'air libre. Les inventeurs ont relevé que ce phénomène pouvait être sensible dans tous les cas où une encre liquide est utilisée, que ce soit dans un réservoir à encre libre, mais aussi dans le cas d'encre liquide stockée dans un tampon fibreux.

Une solution pour équilibrer la pression interne dans le capuchon consiste à percer un trou à l'opposé de l'ouverture. Le document US5441356 prévoit ainsi un passage d'air pour éviter de pressuriser l'intérieur du capuchon lors de sa mise en place sur un corps de stylo. Ce passage est formé au fond du capuchon et obturé par une valve d'obturation associée à un ressort. Avec ce genre de dispositif, de l'air peut ressortir par le trou juste avant l'accouplement et le ressort permet d'obturer le passage d'air lorsque le capuchon est retenu fixement sur le corps de stylo. Le maintien en position d'obturation est garanti par l'engagement de plusieurs saillies internes ponctuelles du capuchon avec un bourrelet annulaire formé sur la périphérie extérieure du corps de stylo.

Un inconvénient de ce type d'instrument d'écriture est la complexité du système d'obturation qui requiert plusieurs pièces dont un ressort. L'assemblage du capuchon est alors plus couteux, ce qui limite l'attractivité des stylos incluant un tel système.

Il est également connu, par le document US 5911534, l'utilisation d'un capuchon qui présente des nervures longitudinales et une projection de type bourrelet annulaire suffisamment proche du fond du capuchon pour s'engager avec une portion du corps d'écriture proche de la pointe et distincte de la zone de préhension définie par un manchon élastique.

### DESCRIPTION GENERALE DE L'INVENTION

La présente invention a pour but de proposer un instrument d'écriture permettant d'éviter des pertes d'encre lors des opérations d'accouplement et détachement du capuchon, et qui soit de conception simple.

A cet effet, l'instrument d'écriture selon l'invention est caractérisé en ce que la surface intérieure du capuchon présente au moins une rainure agencée entre deux desdits reliefs et s'étendant jusqu'à la deuxième extrémité de la paroi tubulaire.

Ainsi, il est obtenu grâce à la rainure qui s'étend jusqu'à la deuxième extrémité un écoulement de l'air accumulé au fond du capuchon vers l'ouverture du capuchon lors d'une opération de fermeture. La rainure est utilisée comme un passage d'air intercalaire entre le capuchon et le corps d'écriture. On empêche ainsi la pressurisation du capuchon lors de sa mise en place ou la dépression lors du retrait, la ou les rainures assurant une fonction d'équilibrage de pression. De plus, cet agencement ne gêne pas la rétention du capuchon et le fond du capuchon peut être conçu de façon simple.

Selon une autre particularité, l'instrument d'écriture comprend un organe d'étanchéité solidaire du capuchon, agencé entre ladite au moins une rainure et la première extrémité du capuchon. L'organe d'étanchéité comprend par exemple une nervure annulaire formée sur la surface intérieure du capuchon, à distance desdites première et deuxième extrémités, ladite au moins une rainure s'étendant jusqu'à une zone médiane du capuchon et au voisinage de la nervure annulaire. Ainsi un contact d'étanchéité annulaire peut être obtenu avec la nervure dans la position d'accouplement, de façon à empêcher le séchage de la pointe d'écriture. La position rapprochée de la rainure par rapport à la nervure annulaire destinée au contact d'étanchéité permet d'évacuer via la rainure tout le surplus d'air accumulé au fond du capuchon au moment de la pénétration de l'extrémité d'écriture de l'instrument dans le capuchon.

Selon une autre particularité, le corps d'écriture comporte une cartouche à encre libre, la cartouche incluant un réservoir et une cavité interne agencée entre la pointe d'écriture et le réservoir, la cavité étant en communication avec le réservoir et communiquant directement avec l'extérieur par un orifice ouvert sur l'extérieur du corps d'écriture, ladite cavité étant adaptée pour absorber un épanchement d'encre. On évite ainsi les fuites en cas d'utilisation de systèmes d'encre sensibles aux variations de pression et la présence du capuchon à rainure(s) limite en outre les éventuels déplacements d'encre lors de la phase de retrait du capuchon. Selon une autre particularité, au moins deux rainures sont prévues sur la surface intérieure de ladite paroi tubulaire, qui présente une alternance entre lesdits reliefs et les rainures. De manière préférée, les reliefs sont au moins au nombre de trois et répartis de façon circulaire, le nombre de rainures pouvant être égal au nombre desdits reliefs. Chacune des rainures s'étend suivant une direction générale parallèle à l'axe central et l'ensemble des rainures définit au niveau de l'ouverture axiale les sommets d'un polygone régulier. Grâce à cette disposition répartie, l'air peut s'échapper aisément, quelle que soit l'éventuelle inclinaison relative entre le capuchon et le corps de l'instrument d'écriture lors de la mise en place du capuchon.

Selon une autre particularité, chacune des rainures est adjacente à et sépare deux desdits reliefs. Ainsi, l'agencement des creux et saillies dans la circonférence du capuchon permet de rendre la rétention très efficace tout en optimisant l'effet d'équilibrage de pression lors de la mise en place du capuchon. Dans une zone annulaire du capuchon où sont répartis les reliefs, les reliefs et les rainures peuvent alors occuper plus de la moitié de la circonférence interne du capuchon, par exemple au moins 75% de cette circonférence interne.

Selon une autre particularité, la distance de la ou des rainures par rapport à l'organe d'étanchéité est comprise entre 0,1 et 0,5 mm. Ainsi, l'extrémité des rainures est au plus proche de la zone d'étanchéité du capuchon. En raison de la disposition des rainures (dont la longueur peut correspondre à 40% ou plus de la profondeur du capuchon), le volume d'air pouvant être évacué par les rainures est plus important et l'air comprimé au fond du capuchon peut s'échapper tout au long de l'insertion du corps d'écriture dans le capuchon, même dans le cas où la partie de préhension du corps d'écriture est étroitement entourée par le capuchon. Une trop grande proximité est cependant évitée pour ne pas engendrer une déformation non uniforme de l'organe d'étanchéité.

Selon une autre particularité, le corps d'écriture présente une surface, cylindrique de préhension adjacente à la pointe d'écriture, cette surface de préhension présentant un bourrelet saillant annulaire pour coopérer avec lesdits reliefs, le bourrelet saillant étant disposé à l'opposé de la pointe d'écriture pour permettre un recouvrement complet de ladite surface de préhension par le capuchon. Les reliefs sont alors agencés à proximité de ladite deuxième extrémité.

Ainsi, la rétention par les reliefs, préférentiellement proches de l'ouverture du capuchon, correspond à une fixation avec un contact de matière, par exemple plastique-plastique, qui se produit à la fin de la mise en place du capuchon, lorsque la majorité de l'air initialement contenue dans le capuchon s'est évacuée. Les rainures sont allongées et creusées dans un capuchon qui a typiquement une longueur de plus de 2 cm, préférentiellement de plus de 4 cm, de façon à recouvrir la partie de préhension du corps d'écriture utilisée lors de l'écriture.

Selon une autre particularité, la surface extérieure de la paroi tubulaire du capuchon est lisse au moins du côté de ladite deuxième extrémité, le capuchon ayant en coupe transversale une section circulaire. Le capuchon a ainsi une préhension aisée et présente une surface dépourvue d'arête, plus agréable au toucher. Il existe donc une différence de forme entre la surface externe lisse et la surface interne creusée. L'épaisseur du capuchon reste mince et peut varier par exemple entre un maximum de l'ordre de 1 mm et un minimum de l'ordre de 0,6 mm. Le capuchon peut ainsi présenter au niveau de chacune des rainures une épaisseur comprise entre 40% et 70% de l'épaisseur générale du capuchon.

Selon une autre particularité, le corps d'écriture présente un épaulement annulaire avec une face axiale en contact avec la deuxième extrémité du capuchon dans la position d'accouplement. Ainsi, l'instrument d'écriture avec le capuchon fermé présente extérieurement un aspect usuel, l'épaulement sur lequel vient s'appuyer le capuchon permettant d'obturer au moins partiellement les creusements formés à l'intérieur du capuchon.

Selon une autre particularité, le corps d'écriture comporte une cartouche et un fût recouvrant partiellement la cartouche à l'opposé de ladite pointe d'écriture, la cartouche présentant un filetage mâle permettant de fixer le fût, ledit épaulement étant formé par une extrémité dudit fût. Ainsi, un fût typiquement sans relief extérieur et agréable de manipulation pour l'utilisateur peut avantageusement être disposé dans le prolongement du capuchon et obturer le débouché de chacune des rainures.

### BREVE DESCRIPTION DES DESSINS

D'autres caractéristiques et avantages de l'invention apparaîtront au cours de la description suivante de plusieurs modes de réalisation, donnés à titre d'exemples non limitatifs, en regard des dessins joints dans lesquels :
- la figure 1 est une vue suivant une première coupe longitudinale d'un corps de capuchon selon un mode de réalisation préféré de l'invention ;
- la figure 2 est une vue du corps de capuchon de la figure 1, suivant une deuxième coupe longitudinale ;
- les figures 3A et 3B représentent respectivement un premier détail et un deuxième détail de la paroi tubulaire du corps de capuchon illustré à la figure 2 ;
- la figure 4 est une vue éclatée représentant une cartouche et le fût associé constituant le corps d'un stylo pouvant coopérer avec un capuchon selon l'invention ;
- la figure 5 est une vue éclatée représentant des éléments constitutifs d'un capuchon conforme à l'invention ;
- la figure 6 est une vue axiale de l'ouverture du capuchon des figures 1 et 2 ;
- les figures 7 et 8 illustrent la position d'accouplement du capuchon avec le corps de stylo.

### DESCRIPTION DES MODES DE REALISATION PREFERES DE L'INVENTION

Sur les différentes figures, des références identiques indiquent des éléments identiques ou similaires. L'instrument d'écriture 1 permet d'écrire par tout médium d'écriture, d'effacement ou de surlignage, appelé dans ce qui suit encre.

En référence aux figures 1, 2, 4 et 5, l'instrument d'écriture 1 comprend un corps d'écriture 10 et un capuchon amovible C adapté pour recouvrir l'une ou l'autre des extrémités (10a, 10b) du corps d'écriture 10 dans une position d'accouplement. Une pointe d'écriture 11 est montée à une des extrémités (10a, 10b) du corps d'écriture 10. A titre d'exemple non limitatif, le corps d'écriture 10 peut comprendre une pièce tubulaire 12 en matière plastique, laquelle renferme une réserve d'encre 13 et permet de loger un dispositif 14 d'alimentation en encre supportant la pointe d'écriture 11.

Dans le mode de réalisation de la figure 4, la pièce tubulaire 12 avec la réserve d'encre 13, le dispositif 14 d'alimentation en encre et la pointe d'écriture 11 définissent une cartouche 15. La cartouche 15 s'insère dans un fût 16 et peut être reliée de façon permanente ou amovible à ce fût 16. Dans l'exemple de la figure 4, la fixation est amovible et peut être réalisée à l'aide d'un filetage mâle 17 formé extérieurement sur la pièce tubulaire 12 de la cartouche 15. Le fût 16 peut comporter un filetage femelle formé sur une paroi intérieure de celui-ci, de façon à ce que le fût 16 et la cartouche 15 puissent être fixés de façon amovible l'un avec l'autre. On comprend qu'une cartouche de rechange peut alors être insérée dans le fût 16 lorsque l'encre est vidée. Le mode de fixation peut être de différente nature, comme par exemple et de manière non limitative une fixation par contact par emmanchement à force, par encliquetage. Une liaison chimique ou une liaison à ultrasons peuvent aussi être prévues, la cartouche 15 n'étant plus dissociable du fût 16 dans ce cas. Alternativement ou en complément, l'instrument d'écriture 1 peut comprendre un réservoir détachable contenant une réserve d'encre 13. Ce réservoir se fixe dans ce cas à l'arrière de la cartouche 15.

Comme illustré aux figures 5, 7 et 8, l'instrument d'écriture 1 comprend un capuchon C apte à coopérer avec le corps d'écriture 10. Le capuchon C peut présenter un corps de capuchon 20 tubulaire, un capuchon interne 21 et un clip 22, ainsi qu'un insert 23 à une extrémité 20a du capuchon C pour fixer de manière permanente le clip 22 au corps de capuchon 20. Le capuchon interne 21 sert à éviter le séchage de la pointe 11. Il peut naturellement être supprimé dans certaines formes de réalisation du capuchon C. L'ouverture axiale 24 du capuchon C a un diamètre intérieur correspondant sensiblement au diamètre extérieur de la partie de préhension 30 du corps d'écriture 10. Cette partie de préhension 30 peut être cylindrique ou d'une autre forme adaptée à une saisie entre le pouce et l'index lors d'une opération d'écriture. Dans l'exemple non limitatif des figures 4, 7 et 8, la partie de préhension 30 fait partie intégralement de la cartouche 15.

Dans un mode de réalisation préféré de l'invention, le corps 20 du capuchon C présente des reliefs 31 qui font saillie et sont aptes à s'engager avec le corps d'écriture 10 lorsque le capuchon C est dans la position d'accouplement. Comme cela est visible sur les figures 1 et 2, les reliefs 31 peuvent être répartis de façon annulaire à proximité de l'ouverture axiale 24 du capuchon C. Ces reliefs 31 sont formés par exemple par des projections saillantes radialement vers l'axe central Z du capuchon C. La paroi tubulaire 32 du corps de capuchon 20 présente également sur sa surface intérieure une ou plusieurs rainures 33 creusées dans l'épaisseur du corps de capuchon 20. Ces rainures 33 s'étendent axialement entre une zone médiane M du capuchon C et l'extrémité 20b où est formée l'ouverture 24 du capuchon C. Chacune des rainures 33 est agencée entre deux reliefs 31 saillants adjacents. La section de chaque rainure 33 peut correspondre à un "U", avec une forme de U évasé par exemple comme illustré à la figure 6. L'extrémité des rainures 33 à l'opposé de l'ouverture 24 peut présenter une profondeur décroissante. Autrement dit, le creusement des rainures 33 peut être réalisé avec des pentes latérales et une pente à l'opposé de l'ouverture 24. La variation d'épaisseur n'est pas trop brusque. Cette forme de rainure permet d'éviter des retassures ou des marques visibles depuis l'extérieur du capuchon C, en particulier lorsque la paroi est mince.

En référence aux figures 4, 7 et 8, la partie de préhension 30 du corps d'écriture 10 présente une surface cylindrique avec un bourrelet annulaire B saillant pour coopérer avec les reliefs 31. Le bourrelet annulaire B est ici disposé à l'opposé de la pointe d'écriture 11 pour permettre un recouvrement complet de la partie de préhension 30 par le capuchon C. En variante, des moyens d'accrochage aptes à coopérer avec les reliefs 31 peuvent présenter une forme différente d'un bourrelet annulaire, par exemple et de manière non limitative une ou plusieurs formes s'étendant chacune sur moins de la moitié de la circonférence de la partie de préhension 30.

Il apparaîtra clairement de la figure 8 que l'engagement des reliefs ponctuels s'effectue quand le capuchon C atteint sa position de fermeture en créant un encliquetage. Dans cette position, les reliefs 31 retiennent donc le capuchon C sur le corps d'écriture 10 de manière à ce que le capuchon C ne puisse pas quitter le corps d'écriture 10 sans une action de l'utilisateur. Dès que l'utilisateur désengage les reliefs 31 du bourrelet annulaire B, le retrait est ensuite particulièrement facile.

En référence aux figures 1 et 2, de façon optionnelle, la paroi tubulaire 32 du corps de capuchon 20 présente également sur sa surface intérieure une nervure annulaire 34 ou saillie similaire qui est destinée à rendre étanche un volume intérieur du capuchon C situé au niveau du fond 35 du capuchon lorsque le capuchon C est emmanché sur le corps d'écriture 10. Les rainures 33 s'étendent à distance du fond 35, entre le débouché du capuchon C et un niveau adjacent à la nervure annulaire 34. La position de cette nervure annulaire 34 est par exemple proche ou confondue avec un plan médian transversal du capuchon C, et est plus généralement distante des extrémités 20a, 20b du corps de capuchon 20.

Comme cela est visible sur les figures 1, 2, 3A, 7 et 8, la nervure annulaire 34 formée à l'intérieur du corps de capuchon 20 permet un confinement du volume V d'air proche du fond 35 en empêchant cet air de s'échapper vers l'extérieur lorsque le capuchon C est en position complètement accouplée. Les rainures 33 exercent une fonction d'équilibrage de pression lors de l'insertion du corps d'écriture 10 dans le capuchon C, et cela jusqu'au moment précédant le contact du bourrelet ou nervure annulaire 34 avec le corps d'écriture 10. Ce contact est réalisé avec friction et peut se produire juste avant ou en même temps que l'encliquetage du corps d'écriture 10 par les reliefs 31 saillants. Ainsi au plus tard lorsque les reliefs 31 sont engagés sur le bourrelet annulaire B du corps d'écriture 10, l'étanchéité est assurée pour le volume V d'air enveloppant la pointe d'écriture 11. Les figures 7 et 8 illustrent la zone médiane M où peut typiquement être formée la barrière d'étanchéité.

Les rainures 33 n'entravent pas la fonction de rétention des reliefs 31 en raison de leur positionnement, en alternance avec les reliefs 31. Chacune des rainures 33 s'étend ainsi suivant une direction générale parallèle à l'axe central Z. Chacune des rainures 33 constitue un passage permettant à de l'air accumulé près du fond 35 du capuchon C de s'échapper par la large ouverture axiale 24. De manière non limitative, le nombre de rainures 33 peut être supérieur ou égal à trois. Dans le mode de réalisation de la figure 6, six rainures 33 sont formées dans l'épaisseur de la paroi tubulaire 32 du corps de capuchon 20. Ces rainures 33 forment ainsi, au niveau de l'ouverture axiale 24 du capuchon C, les sommets d'un hexagone régulier. Naturellement, l'écartement angulaire entre les rainures peut être différent de 60°.

En référence aux figures 1-2 et 6-8 illustrant l'intérieur du capuchon C, les reliefs 31 sont répartis de façon circulaire. Le capuchon présente dans l'exemple illustré une section circulaire. Il existe dans ce cas un cercle imaginaire en contact avec l'ensemble des reliefs 31 qui s'inscrit dans un plan transversal, préférentiellement perpendiculaire à l'axe Z et de diamètre D1 strictement inférieur au diamètre D2 du bourrelet annulaire B. Les reliefs 31 et les rainures 33 s'étendent par exemple au moins sur 75%, préférentiellement au moins sur 90%, de la circonférence intérieure du capuchon C. Sur les figures 1 et 2, chacune des rainures 33 sépare deux reliefs 31 adjacents. L'écartement entre deux reliefs 31 successifs peut correspondre ainsi sensiblement à la largeur d'une rainure 33.

La surface extérieure de la paroi tubulaire 32 est préférentiellement lisse, au moins du côté de l'ouverture 24 du capuchon C. Plus généralement, aucune fente ou relief similaire longitudinal n'apparaît à l'opposé des rainures 33 et celles-ci sont entièrement agencées de façon interne dans le capuchon C. L'absence d'aspérité sur cette paroi 32 rend la saisie de l'instrument d'écriture 1 plus agréable au toucher pour l'utilisateur. Le fût 16 de l'instrument d'écriture 1 peut coopérer avec la cartouche 15 et venir se positionner en vis-à-vis du débouché des rainures 33, comme illustré dans les figures 7 et 8. A titre d'exemple, le fût 16 peut présenter un diamètre extérieur sensiblement égal au diamètre extérieur du capuchon C, ou légèrement inférieur, tout en obturant le débouché de chacune des rainures 33.

Dans une forme de réalisation optionnelle, une étanchéité à l'intérieur du capuchon C peut être réalisée par un contact annulaire étanche entre le fût 16 et l'extrémité 20b du corps de capuchon 20. Pour obtenir cela, un revêtement d'étanchéité ou un joint (non représenté) peut éventuellement être fixé ou accolé à l'extrémité du fût 16 proche de la partie de préhension 30 du corps d'écriture 10. Cette étanchéité peut compléter ou se substituer à l'étanchéité réalisée par la nervure annulaire 34. On comprend que l'étanchéité à l'intérieur de capuchon C peut être ainsi obtenue par un contact étanche entre le bord annulaire à l'extrémité 20b du capuchon C et un épaulement 40 du corps d'écriture 10. Cet épaulement 40 annulaire avec une face axiale qui est ici en contact avec la deuxième extrémité 20b du capuchon C dans la position d'accouplement peut alternativement simplement servir à prolonger le capuchon C et obturer au moins en partie le débouché des rainures 33, sans que le contact soit étanche. Cet épaulement 40 peut être formé intégralement avec la cartouche 15 ou par une bague.

Dans l'exemple des figures 7 et 8, la cartouche 15 présente un filetage mâle 17 permettant de fixer le fût 16 et une projection annulaire 45 radiale à proximité de ce filetage 17. La projection annulaire 45 définit une butée pour le fût 16 entièrement vissé sur la cartouche 15. Le fût 16 joue alors un rôle de butée pour le capuchon C lorsque les reliefs 31 sont engagés sur l'arrière du bourrelet annulaire B, comme illustré à la figure 8. Dans une variante de réalisation, l'arrêt axial du capuchon C peut être réalisé au niveau de la cartouche 15. Comme illustré aux figures 1, 2 et 8, Le capuchon C peut présenter une augmentation de son diamètre intérieur du côté de la deuxième extrémité 20b. Ceci permet une adaptation à la projection annulaire 45.

Au niveau de chacune des rainures 33, l'épaisseur e2 peut être comprise entre 40 et 70 % de l'épaisseur e1 générale du capuchon C, comme cela est visible sur les figures 6, 7 et 8. La hauteur de section de passage de l'air peut être maximisée. Dans le cas d'un capuchon C formé en plastique par injection, l'épaisseur e2 restante peut être limitée à environ 0,6 mm cette épaisseur restant suffisante pour ne pas générer de problème de remplissage lors du procédé d'injection. On comprend que seules des parties discontinues du bourrelet annulaire B formé sur le corps d'écriture 10 sont en contact avec le capuchon C lorsque ce dernier est en position d'accouplement.

De manière non limitative, le capuchon C peut présenter une longueur de l'ordre d'au moins 2 cm et de préférence d'au moins 4-5 cm. Les reliefs 31 saillants sont proches de l'extrémité délimitant l'ouverture axiale 24 du capuchon C et la distance par rapport au bord de l'ouverture 24 représente par exemple de 10 à 25 % de la longueur des rainures 33. Ainsi c'est uniquement en fin de course, lors de l'opération d'accouplement du capuchon C, que les reliefs 31 s'engagent sur le bourrelet annulaire B ou tout autre organe de fixation formé sur l'arrière de la partie de préhension 30 du corps d'écriture 10. On comprend que la longueur des rainures 33 peut correspondre sensiblement à la longueur de la partie de préhension 30 du corps d'écriture 10, formée entre le bourrelet annulaire B ou analogue et l'extrémité supérieure de la pièce tubulaire 12 où est fixée la pointe d'écriture 11. Dans le mode de réalisation des figures, la longueur est la même pour les différentes rainures 33 et représente au minimum 40% de la profondeur 50 du capuchon C. Plus généralement, la longueur de chaque rainure 33 dépend de l'architecture du corps d'écriture 10 et peut également être ajustée en fonction de la forme globale du capuchon C.

La cartouche 15 illustrée à la figure 4 peut comporter un dispositif 14 d'alimentation en encre de la pointe d'écriture, auquel est associée une cavité adaptée pour absorber un épanchement d'encre (non représenté). La partie de la cartouche 15 recouverte par le fût 16 correspond sensiblement au réservoir d'encre et la cavité est agencée entre le dispositif 14 et ce réservoir où est stocké la réserve d'encre 13. Le dispositif d'alimentation en encre délimite par exemple avec la pièce tubulaire 12 une cavité en communication avec le réservoir. Cette cavité communique directement avec l'extérieur par un orifice (non représenté) ouvert sur l'extérieur. Avec l'équilibrage de pression et la présence d'une telle cavité pour absorber les épanchements d'encre, le risque de fuite d'encre devient extrêmement réduit.

Un des avantages de l'invention réside dans la capacité d'un capuchon C, typiquement suffisamment long pour recouvrir une portion de préhension 30 du corps d'écriture 10, à évacuer l'air confiné à l'intérieur et réaliser ainsi un équilibrage de pression, sans que la conception de ce capuchon C engendre des inconvénients d'encombrement et/ou d'assemblage.

Dans une variante non illustrée, le capuchon interne peut présenter la forme d'une cavité pour recevoir et englober la pointe d'écriture 11. La cavité du capuchon interne présente une ouverture dont le rebord se plaque sur une génératrice de contact sur l'extrémité du corps d'écriture 10. Cela évite le séchage de l'encre dans la pointe d'écriture 11 sans provoquer de goutte d'encre en périphérie de la pointe 11. Cela évite de souiller le support d'écriture lors d'une utilisation ultérieure de l'instrument d'écriture 1.

Avantageusement, le capuchon interne peut alors être monté sur un ressort poussant le rebord d'ouverture de la cavité de ce capuchon interne contre un épaulement radial du corps d'écriture 10. Le capuchon interne 21 peut aussi être en matériau élastomère ou bien présenter un rebord revêtu d'une couche élastomère afin d'assurer l'étanchéité sur la génératrice de contact.

Pour les corps d'écriture comprenant un réservoir d'encre liquide, relié à l'extérieur par un conduit en chicane débouchant dans la partie conique du corps d'écriture 10, il est utile que la cavité du capuchon interne englobe également l'orifice de sortie du conduit en chicane.

La présence des rainures 33 d'évacuation d'air est alors particulièrement avantageuse pour éviter l'effet de pompage de l'encre du réservoir de l'instrument d'écriture 1.

On comprend que chacune des formes et des détails de réalisation décrits précédemment peuvent être utilisés isolément ou en combinaison. Il doit être évident pour les personnes versées dans l'art que la présente invention permet des modes de réalisation sous de nombreuses autres formes spécifiques sans l'éloigner du domaine d'application de l'invention comme revendiqué. En particulier, bien que la description mentionne des rainures 33 creusées dans l'épaisseur du capuchon C de façon parallèle à l'axe central Z avec une largeur constante, l'homme du métier peut apprécier que toute autre forme de canal à composante longitudinale convient pour permettre l'échappement d'air par l'ouverture 24 du capuchon C lors de la fermeture du capuchon C. On comprend que la ou les rainures 33 formées au niveau de la surface intérieure du capuchon C peuvent résulter d'un agencement de l'intérieur du capuchon C. Par exemple, au moins une rainure 33 peut être formée par une fente d'une pièce interne du capuchon C ou par un espacement entre différents éléments constitutifs de la surface intérieure du capuchon C.

## Revendications

1. Instrument d'écriture comportant un corps d'écriture (10) s'étendant depuis une extrémité (10a) présentant une pointe d'écriture (11) solidaire du corps d'écriture, et un capuchon (C) amovible recouvrant la pointe d'écriture (11) dans une position d'accouplement du capuchon avec le corps d'écriture (10), ledit capuchon (C) présentant un fond (35), une paroi tubulaire (32) s'étendant suivant un axe central (Z) entre une première extrémité (20a) de jonction avec le fond (35) et une deuxième extrémité (20b) définissant une ouverture axiale (24), ladite paroi tubulaire (32) présentant une surface intérieure sur laquelle des reliefs (31) en saillie sont aptes à retenir le capuchon (C) par engagement avec le corps d'écriture (10) dans la position d'accouplement, **caractérisé en ce que** lesdits reliefs (31) s'étendent uniquement à proximité de la deuxième extrémité (20b), ce qui permet aux reliefs (31) de s'engager avec une portion du corps d'écriture (10) qui est distante de la pointe d'écriture (11) par un contact qui se produit à la fin de la mise en place du capuchon **et en ce que** la surface intérieure du capuchon (C) présente au moins une rainure (33) agencée entre deux desdits reliefs (31) et s'étendant jusqu'à la deuxième extrémité (20b) de la paroi tubulaire (32), ladite rainure s'étendant en outre longitudinalement vers le fond (35) jusque dans une zone éloignée desdits reliefs (31).

2. Instrument d'écriture selon la revendication 1, comprenant un organe d'étanchéité solidaire du capuchon (C), agencé entre ladite au moins une rainure (33) et ladite première extrémité (20a) du capuchon.

3. Instrument d'écriture selon la revendication 2, dans lequel l'organe d'étanchéité comprend une nervure annulaire (34) formée sur la surface intérieure du capuchon (C), à distance desdites première et deuxième extrémités (20a, 20b), ladite au moins une rainure (33) s'étendant jusqu'à une zone médiane (M) du capuchon et au voisinage de la nervure annulaire (34).

4. Instrument d'écriture selon la revendication 2 ou 3, dans lequel la distance de ladite au moins une rainure (33) par rapport audit organe d'étanchéité est comprise entre 0,1 et 0,5 mm.

5. Instrument d'écriture selon une des revendications 1 à 4, dans lequel au moins deux rainures (33) sont prévues sur la surface intérieure de ladite paroi tubulaire (32), qui présente une alternance entre lesdits reliefs (31) et lesdites rainures (33).

6. Instrument d'écriture selon la revendication 5, dans lequel chacune des rainures (33) est adjacente à et sépare deux desdits reliefs (31).

7. Instrument d'écriture selon une des revendications 1 à 6, dans lequel lesdits reliefs (31) sont au moins au nombre de trois et répartis de façon circulaire, le nombre de rainures (33) étant égal au nombre desdits reliefs, chacune des rainures (33) s'étendant suivant une direction générale parallèle à l'axe central (Z) et l'ensemble des rainures définissant au niveau de l'ouverture axiale (24) les sommets d'un polygone régulier.

8. Instrument d'écriture selon une des revendications 1 à 7, dans lequel le corps d'écriture (10) présente une surface cylindrique de préhension adjacente à la pointe d'écriture (11), cette surface de préhension présentant un bourrelet (B) saillant annulaire pour coopérer avec lesdits reliefs (31), le bourrelet (B) saillant étant disposé à l'opposé de la pointe d'écriture (11) pour permettre un recouvrement complet de ladite surface de préhension par le capuchon (C).

9. Instrument d'écriture selon une des revendications 1 à 8, dans lequel la surface extérieure de la paroi tubulaire (32) du capuchon (C) est lisse au moins du côté de ladite deuxième extrémité (20b), le capuchon ayant en coupe transversale une section circulaire.

10. Instrument d'écriture selon une des revendications 1 à 9, dans lequel le capuchon (C) présente au niveau de chacune des rainures (33) une épaisseur (e2) comprise entre 40% et 70% de l'épaisseur générale (e1) du capuchon.

11. Instrument d'écriture selon une des revendications 1 à 10, dans lequel le corps d'écriture (10) présente un épaulement (40) annulaire avec une face axiale en contact avec la deuxième extrémité (20b) du capuchon (C) dans la position d'accouplement.

12. Instrument d'écriture selon la revendication 11, dans lequel le corps d'écriture (10) comporte une cartouche (15) et un fût (16) recouvrant partiellement la cartouche (15) à l'opposé de ladite pointe d'écriture (11), la cartouche (15) présentant un filetage mâle (17) permettant de fixer le fût, ledit épaulement (40) étant formé par une extrémité dudit fût (16).

13. Instrument d'écriture selon une des revendications 1 à 12, **caractérisé en ce que** dans une zone annulaire du capuchon (C) où sont répartis lesdits reliefs (31), les reliefs (31) et les rainures (33) occupent au moins 75% de la circonférence interne du capuchon (C).

## Patentansprüche

1. Schreibgerät, umfassend einen Schreibkörper (10), der sich von einem Ende (10a), das eine Schreibspitze (11) aufweist, die mit dem Schreibkörper verbunden ist, aus erstreckt, und eine abnehmbare Kappe (C), die die Schreibspitze (11) in einer Verbindungsposition der Kappe mit dem Schreibkörper (10) bedeckt, wobei die Kappe (C) einen Boden (35), eine röhrenförmige Wand (32), die sich entlang einer Mittelachse (Z) zwischen einem ersten Verbindungsende (20a) mit dem Boden (35) und einem zweiten Ende (20b), das eine axiale Öffnung (24) definiert, erstreckt, aufweist, wobei die röhrenförmige Wand (32) eine Innenfläche aufweist, auf der vorspringende Reliefs (31) geeignet sind, die Kappe (C) durch Eingreifen in den Schreibkörper (10) in der Verbindungsposition zu halten, **dadurch gekennzeichnet, dass** sich die Reliefs (31) nur in der Nähe des zweiten Endes (20b) erstrecken, was es den Reliefs (31) ermöglicht, in einen Abschnitt des Schreibkörpers (10), der von der Schreibspitze (11) entfernt ist, durch einen Kontakt einzugreifen, der nach Anbringung der Kappe entsteht, **und dass** die Innenfläche der Kappe (C) mindestens eine Nut (33) aufweist, die zwischen zwei der Reliefs (31) angeordnet ist und sich bis zum zweiten Ende (20b) der röhrenförmigen Wand (32) erstreckt, wobei sich die Nut ferner längs zum Boden (35) bis in eine von den Reliefs (31) entfernte Zone erstreckt.

2. Schreibgerät nach Anspruch 1, umfassend ein mit der Kappe (C) verbundenes Abdichtungselement, das zwischen der mindestens einen Nut (33) und dem ersten Ende (20a) der Kappe angeordnet ist.

3. Schreibgerät nach Anspruch 2, bei dem das Abdichtungselement eine ringförmige Rippe (34) umfasst, die auf der Innenfläche der Kappe (C) in einem Abstand zum ersten und zweiten Ende (20a, 20b) ausgebildet ist, wobei sich die mindestens eine Nut (33) bis zu einer Mittelzone (M) der Kappe und in die Nähe der ringförmigen Rippe (34) erstreckt.

4. Schreibgerät nach Anspruch 2 oder 3, bei dem der Abstand der mindestens einen Nut (33) zum Abdichtungselement zwischen 0,1 und 0,5 mm beträgt.

5. Schreibgerät nach einem der Ansprüche 1 bis 4, bei dem mindestens zwei Nuten (33) auf der Innenfläche der röhrenförmigen Wand (32) vorgesehen sind, die eine Wechselfolge der Reliefs (31) und der Nuten (33) aufweist.

6. Schreibgerät nach Anspruch 5, bei dem jede der Nuten (33) an zwei der Reliefs (31) angrenzt und diese trennt.

7. Schreibgerät nach einem der Ansprüche 1 bis 6, bei dem die Reliefs (31) mindestens in der Anzahl von drei vorhanden und kreisförmig verteilt sind, wobei die Anzahl von Nuten (33) gleich der Anzahl der Reliefs ist, wobei sich jede der Nuten (33) in eine allgemeine Richtung parallel zur Mittelachse (Z) erstreckt und die Gesamtheit der Nuten im Bereich der Axialöffnung (24) die Spitzen eines regelmäßigen Vielecks definiert.

8. Schreibgerät nach einem der Ansprüche 1 bis 7, bei dem der Schreibkörper (10) eine zylindrische Greiffläche angrenzend an die Schreibspitze (11) aufweist, wobei diese Greiffläche einen vorspringenden Ringwulst (B) aufweist, um mit den Reliefs (31) zusammenzuwirken, wobei der vorspringende Wulst (B) gegenüber der Schreibspitze (11) angeordnet ist, um eine vollständige Abdeckung der Greiffläche durch die Kappe (C) zu ermöglichen.

9. Schreibgerät nach einem der Ansprüche 1 bis 8, bei dem die Außenfläche der röhrenförmigen Wand (32) der Kappe (C) zumindest auf der Seite des zweiten Endes (20b) glatt ist, wobei die Kappe im Querschnitt einen kreisförmigen Querschnitt aufweist.

10. Schreibgerät nach einem der Ansprüche 1 bis 9, bei dem die Kappe (C) im Bereich jeder der Nuten (33) eine Dicke (e2) zwischen 40% und 70% der allgemeinen Dicke (e1) der Kappe aufweist.

11. Schreibgerät nach einem der Ansprüche 1 bis 10, bei dem der Schreibkörper (10) einen ringförmigen Absatz (40) mit einer Axialfläche, die mit dem zweiten Ende (20b) der Kappe (C) in der Verbindungsposition in Kontakt ist, aufweist.

12. Schreibgerät nach Anspruch 11, bei dem der Schreibkörper (10) eine Patrone (15) und einen Schaft (16), der die Patrone (15) teilweise gegenüber der Schreibspitze (11) abdeckt, umfasst, wobei die Patrone (15) ein Einsteckgewinde (17) aufweist, das es ermöglicht, den Schaft zu befestigen wobei der Absatz (40) von einem Ende des Schafts (16) gebildet ist.

13. Schreibgerät nach einem der Ansprüche 1 bis 12, **dadurch gekennzeichnet, dass** in einer ringförmigen Zone der Kappe (C), in der die Reliefs (31) verteilt sind, die Reliefs (31) und die Nuten (33) mindestens 75% des Innenumfangs der Kappe (C) einnehmen.

## Claims

1. Writing implement comprising a writing body (10) extending from an end (10a) having a writing tip (11) integral with the writing body, and a removable cap (C) covering the writing tip (11) in a coupled position of the cap with the writing body (10), said cap (C) having a bottom (35), a tubular wall (32) extending along a central axis (Z) between a first end (20a) joining with the bottom (35) and a second end (20b) defining an axial opening (24), said tubular wall (32) having an inner surface on which protrusions (31) are capable of holding the cap (C) by engagement with the writing body (10) in the coupled position, **characterized in that** said protrusions (31) only extend close to the second end (20b), so that the protrusions (31) can engage with a portion of the writing body (10) which is distant from the writing tip, by a contact which results on completion of fitting the cap **and in that** the inner surface of the cap (C) has at least one groove (33) arranged between two of said protrusions (31) and extending to the second end (20b) of the tubular wall (32), said groove further extending longitudinally toward the bottom (35) as far as an area remote from said protrusions (31).

2. Writing implement according to claim 1, comprising a sealing element integral with the cap (C), arranged between said at least one groove (33) and said first end (20a) of the cap.

3. Writing implement according to claim 2, in which the sealing element comprises an annular rib (34) formed on the inner surface of the cap (C), at a distance from said first and second end (20a, 20b), said at least one groove (33) extending to a median zone (M) of the cap and in proximity to the annular rib (34).

4. Writing implement according to claim 2 or 3, in which the distance of said at least one groove (33) in relation to said sealing element is comprised between 0.1 and 0.5 mm.

5. Writing implement according to one of claims 1 to 4, in which at least two grooves (33) are provided on the inner surface of said tubular wall (32), which alternates between said protrusions (31) and said grooves (33).

6. Writing implement according to claim 5, in which each of the grooves (33) is adjacent to and separates two of said protrusions (31).

7. Writing implement according to one of claims 1 to 6, in which said protrusions (31) are at least three in number and distributed in a circular fashion, the number of grooves (33) being equal to the number of said protrusions, each of the grooves (33) extending in a general direction parallel to the central axis (Z) and the set of grooves defining the apices of a regular polygon at the axial opening (24).

8. Writing implement according to one of claims 1 to 7, in which the writing body (10) has a cylindrical grip surface adjacent to the writing tip (11), this grip surface having a protruding ring-like projection (B) for cooperating with said protrusions (31), the protruding projection (B) being arranged opposite the writing tip (11) in order to allow said grip surface to be completely covered by the cap (C).

9. Writing implement according to one of claims 1 to 8, in which the outer surface of the tubular wall (32) of the cap (C) is smooth at least towards said second end (20b), the cap having a circular cross section.

10. Writing implement according to one of claims 1 to 9, in which the cap (C) has a thickness (e2) at the level of each of the grooves (33) comprised between 40% and 70% of the general thickness (e1) of the cap.

11. Writing implement according to one of claims 1 to 12, in which the writing body (10) has an annular shoulder (40) with an axial face in contact with the second end (20b) of the cap (C) in the coupled position.

12. Writing implement according to claim 11, in which the writing body (10) comprises a cartridge (15) and a barrel (16) partially covering the cartridge (15) opposite said writing tip (11), the cartridge (15) having a male thread (17) allowing the barrel to be fixed, said shoulder (40) being formed by one end of said barrel (16).

13. Writing implement according one of claims 1 to 12, **characterized in that** in an annular zone of the cap (C) where said protrusions (31) are distributed, the protrusions (31) and the grooves (33) occupy at least 75% of the inner circumference of the cap (C).
